# FASCICULE DE BREVET EUROPEEN

(11) **EP 3 514 307 B1**
(45) Date de publication et mention de la délivrance du brevet: **26.04.2023**
(21) Numéro de dépôt: 19152580.7
(22) Date de dépôt: 18.01.2019
(51) Int. Cl.: E05F 5/12, E05F 15/41

(54) **GESTION DU DÉPLACEMENT COMBINÉ DE DEUX VANTAUX MOTORISÉS EN CAS DE RENCONTRE D'UN OBSTACLE PAR L'UN DES VANTAUX**
MANAGEMENT DER KOMBINIERTEN BEWEGUNG VON ZWEI MOTORISIERTEN ÖFFNUNGSFLÜGELN FÜR DEN FALL, DAS EINER DER BEIDEN FLÜGEL AUF EIN HINDERNIS TRIFFT
MANAGEMENT OF THE COMBINED MOVEMENT OF TWO MOTORISED LEAVES IN THE EVENT OF ONE OF THE LEAVES ENCOUNTERING AN OBSTACLE

(30) Priorité: 22.01.2018 FR 1850489
(43) Date de publication de la demande: 24.07.2019
(73) Titulaire: BHG, 68220 Attenschwiller (FR)
(72) Inventeur: FRITSCH, Thomas, 67800 Hoenheim (FR); PASQUIER, Patrick, 74300 Cluses (FR)
(74) Mandataire: Cabinet Bleger-Rhein-Poupon

(56) Documents cités:
- EP-A2- 2 374 975
- FR-A1- 2 741 651
- FR-A1- 3 044 342

## Description

La présente invention a trait à un procédé de gestion du déplacement combiné de deux vantaux ou battants, plus particulièrement dans l'hypothèse où l'un des vantaux rencontre un obstacle imprévu, impliquant une réponse spécifique du système. Dans ce cas, en effet, le déplacement en principe automatisé des vantaux est stoppé et le cycle normal de fermeture ou d'ouverture ne peut plus se poursuivre normalement.

En l'absence de problème de cet ordre, la gestion du déplacement relatif de deux vantaux respectivement couvrant et couvert de volets battants ou de portes motorisés se fait en pratique notamment en gérant un décalage temporel ou une différence de vitesse dans leurs déplacements, ce qui nécessite un contrôle des moyens d'entraînement et des positions des battants. En bref, les vantaux sont prévus pour être mobiles entre deux positions extrêmes stables d'ouverture et de fermeture en vue du dégagement et de l'obturation de baies pratiquées dans des parois de bâtiments. Cela nécessite de désigner préalablement un vantail couvrant et un vantail couvert dont les déplacements combinés sont gérés pour prévenir les collisions et garantir la fermeture complète de la baie si elle est souhaitée. Pour pouvoir assurer leurs déplacements automatisés coordonnés, notamment entre ces positions extrêmes, ces vantaux sont reliés à des moyens d'entraînement eux-mêmes pilotés par des moyens de commande électroniques.

Il existe de multiples solutions techniques pour la mise en oeuvre et la commande de ces moyens d'entraînement, sachant que les problèmes à résoudre dans ce contexte sont eux-mêmes de plusieurs ordres : comme évoqué, il faut d'abord pouvoir piloter de manière coordonnée le vantail couvert et le vantail couvrant, afin qu'ils ne se heurtent pas au cours de leurs déplacements. La différence de traitement qui en résulte implique de contrôler à chaque instant le positionnement relatif des deux vantaux afin de permettre leur déplacement automatisé sans interférences de trajet. Dans nombre de cas, le fonctionnement de ces vantaux impose par ailleurs de générer un positionnement des battants dans une position intermédiaire, considérée comme optimale par l'utilisateur, notamment pour favoriser une meilleure protection solaire et/ou une meilleure ventilation, et qu'il faut prendre en compte dans la gestion. Sans oublier la gestion de conditions anormales de fonctionnement qui risquent de l'endommager, comme la survenue de grands vents, ou l'existence d'obstacle(s) imprévu(s) sur le trajet d'au moins un battant, conditions qu'il convient de détecter et de traiter et qui constituent l'objet de l'invention.

Pour mémoire, les solutions techniques existantes permettant de répondre à ces problèmes sont variées, suscitant des modes de fonctionnement parfois fort différents. Ainsi, la majorité des systèmes existants sont équipés d'un seul moteur qui gère les déplacements simultanés des deux battants. L'entraînement par un unique moyen moteur conduit à un positionnement d'un des battants qui est nécessairement et à tout instant dans la dépendance mécanique de l'autre, impliquant une certaine rigidité de fonctionnement. Le choix d'un seul moteur implique de fait la mise en place d'un mécanisme dédié de type tringlerie, par exemple basé sur une crémaillère, qui occupe par ailleurs un espace non négligeable sous la partie centrale du linteau de l'ouvrant et masque une partie de sa surface.

Une alternative technique consiste à privilégier une motorisation séparée des vantaux, permettant une indépendance des déplacements, et par conséquent une plus grande souplesse, la conséquence du doublement des équipements d'entraînement étant dans certains cas de prévoir et gérer des communications entre les deux. En pratique, ces solutions à voies d'entraînement indépendantes déplacent le type de solution d'un terrain techniquement d'ordre mécanique à une approche plus électrique/électronique.

A l'intérieur de ces solutions électroniques, il existe des réponses à deux unités électroniques de pilotage, une par système de motorisation, et des alternatives ne comportant qu'une seule carte électronique gérant les deux blocs de motorisation. La liaison entre les unités électroniques ou entre les systèmes de motorisation peut ensuite être sans fil ou au contraire filaire, selon les options prises et les conditions d'utilisation recherchées.

Les liaisons et, dans certains cas, la communication entre les cartes électroniques de gestion des moyens d'entraînement des battants, peuvent complexifier et au final affaiblir la robustesse de la solution. C'est une question sensible notamment dans la perspective de la gestion d'événements comme la rencontre d'obstacles entravant le déplacement normal des vantaux, potentiellement destructeurs du système s'ils ne sont pas traités, question qui est au coeur de la présente invention.

Cette dernière, qui fait partie du groupe des solutions basées sur des moyens d'entraînement propres à chaque vantail, propose une solution globale fiable, robuste et précise au problème de la commande combinée des déplacements des vantaux, incluant le traitement des imprévus susceptibles de contrarier le fonctionnement normal du système.

De fait, l'invention s'incarne plus particulièrement dans un procédé de gestion de la rencontre d'obstacles imprévus lors du déplacement combiné de deux vantaux respectivement principal défini comme couvert et secondaire défini comme couvrant, pilotés chacun par des moyens d'entraînement respectivement maîtres pour le vantail couvert et auxiliaires pour le vantail couvrant, lesdits moyens d'entraînement étant pilotés par une unité de traitement électronique équipant les moyens d'entraînement maîtres et à laquelle les moyens d'entraînement auxiliaires sont reliés, l'unité de traitement électronique étant dotée de moyens de mesure du déplacement des moyens d'entraînement maîtres, éléments déjà décrits dans FR 2 741 651. L'invention se caractérise en particulier par les étapes suivantes :
- détection permanente d'un obstacle qui stoppe le déplacement d'un des deux vantaux ;
- si le déplacement des vantaux va dans le sens de l'ouverture respectivement fermeture, pas d'arrêt de la commande de l'ouverture respectivement de la fermeture complète du vantail non stoppé ;

- détection de l'arrivée en butée dudit vantail ;
- envoi par l'unité de traitement électronique aux moyens d'entraînement maîtres et auxiliaires d'un signal de fermeture respectivement d'ouverture complète des deux vantaux ; et
- commande par l'unité de traitement électronique aux moyens d'entraînement maîtres et auxiliaires de l'engagement d'un cycle normal d'ouverture respectivement fermeture.

En substance, quand un vantail rencontre un problème lors de son déplacement, le système maintient le déplacement en cours de l'autre vantail. Puis une inversion des déplacements permet de revenir à la situation d'origine, c'est-à-dire précédant le déplacement au cours duquel le problème est survenu. Le système réalise en quelque sorte une réinitialisation du fonctionnement à partir des données de base mémorisées, en particulier les positions en butée d'où partent les déplacements.

Selon le procédé, lorsque le cycle normal de fermeture est engagé, si les vantaux principal et secondaire ne retrouvent pas une position de fermeture complète avec leur définition de vantail respectivement couvert et couvrant, l'unité de traitement électronique déclenche une procédure de recalage permettant de retrouver une telle position.

Dans le cadre de l'invention, une étape d'apprentissage est prévue, qui réalise la détection et la mémorisation dans l'unité traitement électronique d'au moins les positions stables ouvertes et fermées de chaque vantail dans la fonction couvert/couvrant qui leur a été affectée. C'est notamment sur la base de ces positions mémorisées que s'effectue la procédure de recalage.

De préférence, cette étape d'apprentissage comporte la mémorisation, au moins pour les moyens d'entraînement maîtres du vantail couvert, de la course parcourue au cours du déplacement entre les positions stables ouverte et fermée.

La connaissance par le système des positions en butée voire des courses à effectuer par les vantaux permet, en cas de détection d'obstacles intempestifs, de réinitialiser le système en fin d'inversion des déplacements et, si ladite réinitialisation ne correspond pas aux informations de positionnement aux bornes telles que mémorisées, le déclenchement d'une procédure de recalage.

Les déplacements normaux des vantaux sont gérés sur la base d'un décalage temporel prédéterminé et mémorisé dans une mémoire de stockage de l'unité de traitement électronique, qui est mis en oeuvre au démarrage des moyens d'entraînement, à réception d'un signal de fermeture respectivement d'ouverture des vantaux dans l'unité de traitement électronique du système.

De préférence, au titre de l'invention, les moyens d'entraînement sont des moteurs électriques. Dans ce cas, une valeur seuil de courant traduisant le blocage des moteurs électriques est mémorisée dans une mémoire de stockage de l'unité de traitement électronique, et la valeur instantanée du courant est mesurée en permanence par des moyens de mesure du courant dans chaque moteur électrique. Cette valeur est comparée en continu à la valeur seuil mémorisée, et chaque moteur électrique est arrêté lorsque la valeur instantanée qui y est mesurée est supérieure à ladite valeur seuil. Il s'agit en d'autres termes d'un fonctionnement par mesure du couple appelé des moteurs.

La mesure des courants dans les moteurs, qui permet au système de savoir si les vantaux sont en cours de déplacement ou en butée contre quelque chose, combinée à la connaissance mémorisée des courses parcourues par les vantaux entre les positions d'arrêt prédéterminées, permet de gérer les déplacements et de savoir s'ils peuvent être considérés comme normaux ou si un problème est survenu.

L'invention concerne aussi un dispositif de gestion du déplacement combiné de deux vantaux respectivement couvrant et couvert de volets battants ou de portes motorisés, mobiles entre deux positions stables d'ouverture et de fermeture pour le dégagement et l'obturation d'ouvertures de portes ou de fenêtres, chacun des vantaux étant équipé de moyens d'entraînement gérés selon le procédé mentionné auparavant en cas de rencontre d'obstacle, c'est-à-dire permettant notamment la mesure du déplacement des moyens d'entraînement. Selon l'invention, le procédé est en particulier tel que les moyens d'entraînement d'un premier vantail sont maîtres des moyens d'entraînement auxiliaires d'un second vantail, lesdits moyens d'entraînement maîtres et auxiliaires étant reliés à une unité de traitement électronique équipant les moyens d'entraînement maîtres.

Il n'y a donc, dans l'hypothèse de l'invention, qu'une seule carte électronique qui relève des moyens d'entraînement maîtres, et qui gère les deux dispositifs d'entraînement.

Cette unité de traitement électronique comporte un récepteur de signaux radiofréquences, au moins une mémoire de stockage de données et des moyens de mesure du déplacement des moyens d'entraînement maîtres. Le récepteur a notamment pour objet de recevoir, en vue de les traiter, les signaux envoyés par une télécommande apte à actionner les volets, vantaux, battants...

De préférence, les moyens d'entraînement sont constitués d'un moteur électrique pour chaque vantail, et les moyens de mesure consistent en un compte-tour qui mesure le déplacement du moteur maître, celui du moteur auxiliaire pouvant être déduit de la connaissance de la temporisation et de la mesure des courants signalant les arrivées en butée.

Le comptage des tours parcourus par l'arbre moteur est une opération simple à effectuer, très fiable, et qui permet de donner une indication extrêmement précise de la position du vantail. C'est aussi un moyen simple et efficace de gérer des positions intermédiaires s'il y a lieu, par exemple une position entrouverte prédéterminée des battants, ou pour aider à l'évaluation des situations qui s'écartent du fonctionnement de base consistant à fermer et à ouvrir les vantaux.

Selon une possibilité préférentielle, les moyens d'entraînement peuvent être alimentés par au moins une batterie rechargée par au moins un panneau photovoltaïque, ce qui rend le fonctionnement des vantaux énergétiquement autonomes.

Comme évoqué, le système est piloté au moyen d'une télécommande à émetteur radiofréquence envoyant des messages d'ouverture et de fermeture au récepteur de l'unité de traitement électronique des vantaux. C'est en fait l'interface, pour l'utilisateur, lui permettant de faire fonctionner l'ensemble.

Afin de mettre en oeuvre les déplacements décalés des vantaux et de détecter notamment les arrivées en butée, l'unité de traitement électronique comporte un étage de temporisation et des moyens de mesure du courant dans les moteurs. Ils permettent en pratique de détecter un blocage du moteur, puisque cela provoque une brusque augmentation du courant. Cette mesure est d'abord utile pour détecter les arrivées en butée, en vue de gérer les différents trajets et les nombres de tours qui leurs correspondent. Elle sert également à détecter les blocages accidentels dus à des obstacles indésirables, et qui ne correspondent pas à des trajets/arrêts prévisibles.

L'étage de temporisation gère le décalage entre vantaux, qui peut être prédéterminé et mémorisé dans la mémoire de stockage de l'unité de traitement électronique. Il déclenche la temporisation à réception du signal de la télécommande dans l'unité électronique.

Le décalage est en pratique de l'ordre de 3 à 5 secondes, c'est-à-dire que pour permettre aux vantaux de se croiser dans de bonnes conditions, l'un ou l'autre, selon la nature de l'opération commandée (ouverture ou fermeture), part le premier et effectue son déplacement avec un peu d'avance, le second étant entraîné dans la foulée avec un décalage d'une valeur de cet ordre.

L'invention va à présent être décrite plus en détail, en référence aux figures annexées, pour lesquelles :
- la figure 1 représente un organigramme simplifié de fonctionnement du système lorsqu'un vantail rencontre un obstacle imprévu à l'ouverture ; et
- la figure 2 montre un organigramme similaire de fonctionnement du système lorsqu'un vantail rencontre un obstacle imprévu à la fermeture.

En référence à la figure 1, lorsqu'un opérateur actionne une télécommande en vue de l'ouverture de volets battants ou vantaux aptes à obturer une baie, ladite télécommande envoie un signal radiofréquence capté par le récepteur de l'unité de traitement électronique qui commande les deux moteurs. La commande des vantaux se fait comme on l'a vu avec un léger décalage de l'un par rapport à l'autre pour éviter toute interférence positionnelle dans les courses d'ouverture des deux vantaux. Plus précisément, au cours d'une phase d'ouverture, le vantail couvrant démarre son déplacement quelques secondes avant le vantail couvert, en d'autres termes le moteur auxiliaire est actionné en premier, suivi avec un léger décalage du moteur maître.

Si l'un des vantaux, quel qu'il soit (couvrant ou couvert) rencontre un obstacle imprévu, détecté dans le système par une augmentation du couple et donc du courant, ledit vantail se bloque, et l'alimentation du moteur correspondant est coupée par l'unité électronique. Celle-ci maintient cependant la commande de l'ouverture de l'autre vantail jusqu'à son arrivée en butée dans sa position d'ouverture complète.

Lorsque cette arrivée en butée est détectée, l'unité de traitement électronique commande la fermeture des deux vantaux, ce qui est en principe possible puisque l'obstacle rencontré se situe dans la trajectoire de l'ouverture et n'est donc pas actif dans un déplacement de fermeture.

Lorsque les deux vantaux sont correctement refermés, le système commande alors un nouveau cycle normal d'ouverture. Dans l'hypothèse où le vantail principal portant le moteur maître ne retrouve pas, à l'issue de cette opération de fermeture, dans sa position initiale de fermeture telle que résultant notamment des informations mémorisées via le compte-tour, conduisant à une fermeture qui n'est pas correctement effectuée, une procédure de recalage est lancée, qui garantit que le vantail couvert est bien recouvert complètement par le vantail couvrant.

L'équivalent est vrai lors d'un cycle de fonctionnement visant à la fermeture des vantaux, tel que représenté à la figure 2. On démarre d'une position ouverte et un cycle de fermeture normal est initié par action sur la télécommande, ensuite répercuté par l'unité de traitement électronique qui commande les deux moteurs : d'abord le moteur maître du vantail couvert et ensuite, après une temporisation de quelques secondes, le moteur auxiliaire du vantail couvrant.

Si un obstacle se présente sur le trajet de fermeture d'au moins un des deux vantaux, le système suspend la commande du moteur correspondant mais n'agit pas sur la commande du moteur de l'autre vantail, qui se ferme normalement. Lorsqu'il arrive en butée, l'unité électronique commande l'ouverture des deux vantaux, ce qui est a priori possible puisque l'obstacle rencontré s'oppose à la fermeture et non pas à l'ouverture du vantail concerné. Puis, le système initie un nouveau cycle normal de fermeture.

La gestion des événements imprévus de type obstacles s'opposant aux déplacements des vantaux est réalisé, dans le cadre de l'invention, par un procédé simple et efficace mis en oeuvre par un dispositif particulièrement robuste et fiable.

L'invention ne se limite bien entendu pas aux exemples de fonctionnement qui sont exposés en référence aux figures, mais elle englobe les variantes et versions qui entrent dans la portée des revendications.

## Revendications

1. Procédé de gestion de la rencontre d'obstacles imprévus lors du déplacement combiné de deux vantaux respectivement principal défini comme couvert et secondaire défini comme couvrant, pilotés chacun par des moyens d'entraînement respectivement maîtres pour le vantail couvert et auxiliaires pour le vantail couvrant, lesdits moyens d'entraînement étant pilotés par une unité de traitement électronique équipant les moyens d'entraînement maîtres et à laquelle les moyens d'entraînement auxiliaire sont reliés, l'unité de traitement électronique étant dotée de moyens de mesure du déplacement des moyens d'entraînement maîtres, **caractérisé par** :
- détection d'un obstacle qui stoppe le déplacement d'un des deux vantaux ;
- si le déplacement des vantaux va dans le sens de l'ouverture respectivement fermeture, pas d'arrêt de la commande de l'ouverture respectivement de la fermeture complète du vantail non stoppé ;
- détection de l'arrivée en butée dudit vantail ;
- envoi par l'unité de traitement électronique aux moyens d'entraînement maîtres et auxiliaires d'un signal de fermeture respectivement d'ouverture complète des deux vantaux ; et
- commande par l'unité de traitement électronique aux moyens d'entraînement maîtres et auxiliaires de l'engagement d'un cycle normal d'ouverture respectivement fermeture.

2. Procédé de gestion de la rencontre d'obstacles imprévus lors du déplacement combiné de deux vantaux selon la revendication précédente, **caractérisé en ce que**, lorsque le cycle normal de fermeture est engagé, si les vantaux principal et secondaire ne retrouvent pas une position de fermeture complète avec leur définition de vantail respectivement couvert et couvrant, l'unité de traitement électronique déclenche une procédure de recalage permettant de retrouver une telle position.

3. Procédé de gestion de la rencontre d'obstacles imprévus lors du déplacement combiné de deux vantaux selon la revendication précédente, **caractérisé en ce qu'**une étape d'apprentissage réalise la détection et la mémorisation dans l'unité traitement électronique d'au moins les positions stables ouvertes et fermées de chaque vantail dans la fonction couvert/couvrant qui leur a été affectée.

4. Procédé de gestion de la rencontre d'obstacles imprévus lors du déplacement combiné de deux vantaux selon la revendication précédente, **caractérisé en ce que** l'étape d'apprentissage comporte la mémorisation, au moins pour les moyens d'entraînement maîtres du vantail couvert, de la course parcourue au cours du déplacement entre les positions stables ouverte et fermée.

5. Procédé de gestion de la rencontre d'obstacles imprévus lors du déplacement combiné de deux vantaux selon l'une des revendications précédentes, **caractérisé en ce qu'**un décalage temporel prédéterminé et mémorisé dans une mémoire de stockage de l'unité de traitement électronique est mis en oeuvre au démarrage des moyens d'entraînement, à réception d'un signal de fermeture respectivement d'ouverture des vantaux dans l'unité de traitement électronique.

6. Procédé de gestion de la rencontre d'obstacles imprévus lors du déplacement combiné de deux vantaux selon l'une des revendications précédentes, **caractérisé en ce que** les moyens d'entraînement sont des moteurs électriques.

7. Procédé de gestion de la rencontre d'obstacles imprévus lors du déplacement combiné de deux vantaux (selon la revendication précédente, **caractérisé en ce qu'**une valeur seuil de courant traduisant le blocage des moteurs électriques étant mémorisée dans une mémoire de stockage de l'unité de traitement électronique, la valeur instantanée du courant mesurée en permanence par des moyens de mesure du courant dans chaque moteur électrique est comparée en continu à la valeur seuil mémorisée, et chaque moteur électrique est arrêté lorsque la valeur instantanée qui y est mesurée est supérieure à ladite valeur seuil.

8. Dispositif de gestion du déplacement combiné de deux vantaux respectivement couvrant et couvert de volets battants ou de portes motorisés, mobiles entre deux positions stables d'ouverture et de fermeture pour le dégagement et l'obturation d'ouvertures de portes ou de fenêtres, le dispositif de gestion comprenant des moyens d'entraînement et chacun des vantaux étant équipé par les moyens d'entraînement gérés par une unité de traitement électronique et des moyens de mesure du déplacement des moyens d'entraînement, les vantaux étant gérés selon le procédé des revendications précédentes en cas de rencontre d'obstacle, tels que les moyens d'entraînement d'un premier vantail sont maîtres des moyens d'entraînement auxiliaires d'un second vantail, lesdits moyens d'entraînement maîtres et auxiliaires étant reliés à l'unité de traitement électronique équipant les moyens d'entraînement maîtres.

9. Dispositif de gestion du déplacement combiné de deux vantaux selon la revendication précédente, **caractérisé en ce que** l'unité de traitement électronique comporte un récepteur de signaux radiofréquences, au moins une mémoire de stockage de données et des moyens de mesure du déplacement des moyens d'entraînement maîtres.

10. Dispositif de gestion du déplacement combiné de deux vantaux selon l'une des revendications 8 et 9, **caractérisé en ce que** les moyens d'entraînement sont constitués d'un moteur électrique pour chaque vantail, et les moyens de mesure consistent en un compte-tour.

11. Dispositif de gestion du déplacement combiné de deux vantaux selon l'une des revendications 8 à 10, **caractérisé en ce que** les moyens d' entraînement sont alimentés par au moins une batterie rechargée par au moins un panneau photovoltaïque.

12. Dispositif de gestion du déplacement combiné de deux vantaux selon l'une des revendications 8 à 11, **caractérisé en ce qu'**il est piloté au moyen d'une télécommande à émetteur radiofréquence envoyant des messages d'ouverture et de fermeture au récepteur de l'unité de traitement électronique.

13. Dispositif de gestion du déplacement combiné de deux vantaux selon l'une des revendications 8 à 12, **caractérisé en ce que** l'unité de traitement électronique comporte un étage de temporisation.

14. Dispositif de gestion du déplacement combiné de deux vantaux selon l'une des revendications 8 à 13, **caractérisé en ce que** l'unité de traitement électronique comporte des moyens de mesure du courant dans les moteurs.

## Patentansprüche

1. Verfahren zum Verwalten des Treffens auf unerwartete Hindernisse während der kombinierten Bewegung von zwei Flügeln, wobei jeweils ein primärer als abgedeckt definiert ist und ein sekundärer als abdeckend definiert ist, die je durch Antriebsmittel gesteuert werden, jeweils übergeordnete für den abgedeckten Flügel und untergeordnete für den abdeckenden Flügel, wobei die Antriebsmittel durch eine elektronische Verarbeitungseinheit gesteuert werden, die die übergeordneten Antriebsmittel ausrüstet und mit der die untergeordneten Antriebsmittel verbunden sind, wobei die elektronische Verarbeitungseinheit mit Mitteln zum Messen der Bewegung der übergeordneten Antriebsmittel versehen ist, **gekennzeichnet durch:**
- Erfassen eines Hindernisses, das die Bewegung eines der zwei Flügel stoppt;
- falls die Bewegung der Flügel in die Richtung des Öffnens beziehungsweise des Schließens erfolgt, kein Anhalten des Befehls des Öffnens beziehungsweise des vollständigen Schließens des nicht gestoppten Flügels;
- Erfassen der Ankunft des Flügels in Anschlag;
- Senden durch die elektronische Verarbeitungseinheit an die übergeordneten und untergeordneten Antriebsmittel eines Signals zum Schließen beziehungsweise zum vollständigen Öffnen der zwei Flügel; und
- Befehlen durch die elektronische Verarbeitungseinheit an die übergeordneten und untergeordneten Antriebsmittel der Aktivierung eines normalen Zyklus zum Öffnen beziehungsweise Schließen.

2. Verfahren zum Verwalten des Treffens auf unerwartete Hindernisse während der kombinierten Bewegung von zwei Flügeln nach dem vorstehenden Anspruch, **dadurch gekennzeichnet, dass,** wenn der normale Schließzyklus aktiviert ist, falls der primäre und der sekundäre Flügel eine vollständige geschlossene Position mit ihrer Definition von abgedecktem beziehungsweise abdeckendem Flügel nicht wiederfinden, die elektronische Verarbeitungseinheit einen Neueinstellvorgang auslöst, der es ermöglicht, eine solche Position wiederzufinden.

3. Verfahren zum Verwalten des Treffens auf unerwartete Hindernisse während der kombinierten Bewegung von zwei Flügeln nach dem vorstehenden Anspruch, **dadurch gekennzeichnet, dass** ein Lernschritt die Erfassung und die Speicherung in der elektronischen Verarbeitungseinheit von mindestens den geöffneten und den geschlossenen stabilen Positionen jedes Flügels in der abgedeckten/abdeckenden Funktion durchführt, die ihnen zugewiesen wurde.

4. Verfahren zum Verwalten des Treffens auf unerwartete Hindernisse während der kombinierten Bewegung von zwei Flügeln nach dem vorstehenden Anspruch, **dadurch gekennzeichnet, dass** der Lernschritt mindestens für die übergeordneten Antriebsmittel des abgedeckten Flügels das Speichern des Wegs aufweist, der im Laufe der Bewegung zwischen der offenen und der geschlossenen stabilen Position zurückgelegt wird.

5. Verfahren zum Verwalten des Treffens auf unerwartete Hindernisse während der kombinierten Bewegung von zwei Flügeln nach einem der vorstehenden Ansprüche, **dadurch gekennzeichnet, dass** eine zuvor bestimmte und in einem Aufbewahrungsspeicher der elektronischen Verarbeitungseinheit gespeicherte zeitliche Verschiebung bei dem Start der Antriebsmittel bei Empfang eines Signals zum Schließen beziehungsweise zum Öffnen der Flügel in der elektronischen Verarbeitungseinheit implementiert wird.

6. Verfahren zum Verwalten des Treffens auf unerwartete Hindernisse während der kombinierten Bewegung von zwei Flügeln nach einem der vorstehenden Ansprüche, **dadurch gekennzeichnet, dass** die Antriebsmittel Elektromotoren sind.

7. Verfahren zum Verwalten des Treffens auf unerwartete Hindernisse während der kombinierten Bewegung von zwei Flügeln nach dem vorstehenden Anspruch, **dadurch gekennzeichnet, dass** ein Stromschwellenwert, der die Blockierung der Elektromotoren widerspiegelt, in einem Aufbewahrungsspeicher der elektronischen Verarbeitungseinheit gespeichert ist, wobei der Momentanwert des Stroms, der durch Mittel zum Messen des Stroms in jedem Elektromotor ständig gemessen wird, mit dem gespeicherten Schwellenwert durchgehend verglichen wird, und jeder Elektromotor angehalten wird, wenn der Momentanwert, der dort gemessen wird, größer als der Schwellenwert ist.

8. Vorrichtung zum Verwalten der kombinierten Bewegung von zwei Flügeln, die Klappläden oder motorisierte Türen abdecken beziehungsweise davon abgedeckt sind, die zwischen zwei stabilen Positionen zum Öffnen und zum Schließen für die Freigabe und das Verschließen von Tür- oder Fensteröffnungen bewegbar sind, wobei die Vorrichtung zum Verwalten Antriebsmittel umfasst und jeder der Flügel durch die Antriebsmittel, die durch eine elektronische Verarbeitungseinheit verwaltet werden, und Mittel zum Messen der Bewegung der Antriebsmittel ausgerüstet ist, wobei die Flügel nach dem Verfahren der vorstehenden Ansprüche im Fall des Treffens auf das Hindernis verwaltet werden, wobei beispielsweise die Antriebsmittel eines ersten Flügels den untergeordneten Antriebsmitteln eines zweiten Flügels übergeordnet sind, wobei die übergeordneten und untergeordneten Antriebsmittel mit der elektronischen Verarbeitungseinheit verbunden sind, die die übergeordneten Antriebsmittel ausrüstet.

9. Vorrichtung zum Verwalten der kombinierten Bewegung von zwei Flügeln nach dem vorstehenden Anspruch, **dadurch gekennzeichnet, dass** die elektronische Verarbeitungseinheit einen Hochfrequenzsignalempfänger, mindestens einen Datenaufbewahrungsspeicher und Mittel zum Messen der Bewegung der übergeordneten Antriebsmittel aufweist.

10. Vorrichtung zum Verwalten der kombinierten Bewegung von zwei Flügeln nach einem der Ansprüche 8 und 9, **dadurch gekennzeichnet, dass** die Antriebsmittel aus einem Elektromotor für jeden Flügel bestehen und die Messmittel aus einem Drehzahlmesser bestehen.

11. Vorrichtung zum Verwalten der kombinierten Bewegung von zwei Flügeln nach einem der Ansprüche 8 bis 10, **dadurch gekennzeichnet, dass** die Antriebsmittel durch mindestens einen Akkumulator gespeist werden, der durch mindestens ein Photovoltaikmodul wieder aufgeladen wird.

12. Vorrichtung zum Verwalten der kombinierten Bewegung von zwei Flügeln nach einem der Ansprüche 8 bis 11, **dadurch gekennzeichnet, dass** sie mittels einer Fernbedienung mit einem Hochfrequenzaussender gesteuert wird, der Nachrichten zum Öffnen und zum Schließen an den Empfänger der elektronischen Verarbeitungseinheit sendet.

13. Vorrichtung zum Verwalten der kombinierten Bewegung von zwei Flügeln nach einem der Ansprüche 8 bis 12, **dadurch gekennzeichnet, dass** die elektronische Verarbeitungseinheit eine Verzögerungsstufe aufweist.

14. Vorrichtung zum Verwalten der kombinierten Bewegung von zwei Flügeln nach einem der Ansprüche 8 bis 13, **dadurch gekennzeichnet, dass** die elektronische Verarbeitungseinheit Mittel zum Messen des Stroms in den Motoren aufweist.

## Claims

1. Method for managing the meeting of unforeseen obstacles during the combined movement of two leaves, respectively a main leave defined as covered and a secondary leaf defined as covering, each controlled by drive means, respectively master drive means for the covered leaf and auxiliary drive means for the covering leaf, said drive means being controlled by an electronic processing unit which is provided on the master drive means and to which the auxiliary drive means are connected, the electronic processing unit being provided with means for measuring the movement of the master drive means, **characterized by**:
- detection of an obstacle which stops the movement of one of the two leaves;
- if the movement of the leaves is in the direction of opening or closing, not stopping the command for the complete opening or closing of the non-stopped leaf;
- detection of said leaf coming into abutment;
- transmission, by the electronic processing unit to the master drive means and auxiliary drive means, of a signal for completely closing or opening the two leaves; and
- command, by the electronic processing unit to the master drive means and auxiliary drive means, for initiating a normal cycle of opening or closing.

2. Method for managing the meeting of unforeseen obstacles during the combined movement of two leaves according to the preceding claim, **characterized in that**, when the normal closing cycle is initiated, if the main and secondary leaves do not return to a completely closed position, with their definition of covered leaf and covering leaf, respectively, the electronic processing unit triggers a resetting procedure making it possible to return to such a position.

3. Method for managing the meeting of unforeseen obstacles during the combined movement of two leaves according to the preceding claim, **characterized in that** a learning step performs the detection and storage, in the electronic processing unit, of at least the stable open and closed positions of each leaf in the covered/covering function assigned thereto.

4. Method for managing the meeting of unforeseen obstacles during the combined movement of two leaves according to the preceding claim, **characterized in that** the learning step comprises storing, at least for the master drive means of the covered leaf, of the distance covered during the movement between the stable open and closed positions.

5. Method for managing the meeting of unforeseen obstacles during the combined movement of two leaves according to any of the preceding claims, **characterized in that** a predetermined time shift stored in a storage memory of the electronic processing unit is implemented at the start-up of the drive means upon receipt, in the electronic processing unit, of a signal for closing or opening the leaves.

6. Method for managing the meeting of unforeseen obstacles during the combined movement of two leaves according to any of the preceding claims, **characterized in that** the drive means are electric motors.

7. Method for managing the meeting of unforeseen obstacles during the combined movement of two leaves according to the preceding claim, **characterized in that**, with a current threshold value that reflects the blocking of the electric motors being stored in a storage memory of the electronic processing unit, the instantaneous value of the current continuously measured by current measuring means in each electric motor is continuously compared with the stored threshold value, and each electric motor is stopped when the instantaneous value measured therein is greater than said threshold value.

8. Device for managing the combined movement of two leaves, respectively a covering leaf and a covered leaf, of swing shutters or motorized doors, which leaves are movable between two stable open and closed positions for clearing and closing off door or window openings, the management device including drive means and each of the leaves being provided with the drive means managed by an electronic processing unit and means for measuring the movement of the drive means, the leaves being managed according to the method of the preceding claims in the event of meeting an obstacle, such that the drive means of a first leaf are the master for the auxiliary drive means of a second leaf, said master and auxiliary drive means being connected to the electronic processing unit provided on the master drive means.

9. Device for managing the combined movement of two leaves according to the preceding claim, **characterized in that** the electronic processing unit comprises a radio frequency signal receiver, at least one data storage memory and means for measuring the movement of the master drive means.

10. Device for managing the combined movement of two leaves according to either claim 8 or claim 9, **characterized in that** the drive means consist of an electric motor for each leaf, and the measuring means consist of a rev counter.

11. Device for managing the combined movement of two leaves according to any of claims 8 to 10, **characterized in that** the drive means are powered by at least one battery recharged by at least one photovoltaic panel.

12. Device for managing the combined movement of two leaves according to any of claims 8 to 11, **characterized in that** it is controlled by means of a remote control having a radiofrequency transmitter transmitting opening and closing messages to the receiver of the electronic processing unit.

13. Device for managing the combined movement of two leaves according to any of claims 8 to 12, **characterized in that** the electronic processing unit comprises a time-delay stage.

14. Device for managing the combined movement of two leaves according to any of claims 8 to 13, **characterized in that** the electronic processing unit comprises means for measuring the current in the motors.
